# FASCICULE DE BREVET EUROPEEN

(11) **EP 3 253 269 B1**
(45) Date de publication et mention de la délivrance du brevet: **16.09.2020**
(21) Numéro de dépôt: 16707176.0
(22) Date de dépôt: 01.02.2016
(51) Int. Cl.: A47K 10/38

(54) **APPAREIL DISTRIBUTEUR DE BANDES D'UN MATÉRIAU SOUPLE CONDITIONNE EN BOBINE POSITIONNÉE À L'HORIZONTALE OU À LA VERTICALE**
VORRICHTUNG ZUR AUSGABE VON STREIFEN EINES FLEXIBLEN MATERIALS AUF EINER SPULE IN HORIZONTALER ODER VERTIKALER POSITIONIERUNG
APPARATUS FOR DISPENSING STRIPS OF A FLEXIBLE MATERIAL PACKAGED ON A REEL POSITIONED HORIZONTALLY OR VERTICALLY

(30) Priorité: 06.02.2015 FR 1550930
(43) Date de publication de la demande: 13.12.2017
(62) Demande divisionnaire de: 20180992.8
(73) Titulaire: Granger, Maurice, Albufeira 8200-385 (PT)
(72) Inventeur: Granger, Maurice, Albufeira 8200-385 (PT)
(74) Mandataire: Cabinet Laurent & Charras
(86) Numéro de dépôt international: PCT/FR2016/050209
(87) Numéro de publication internationale: WO 2016/124848

(56) Documents cités:
- JP-A- 2011 063 291
- US-A- 1 889 024
- US-A- 5 263 607
- US-A- 5 325 992
- US-A- 6 145 782
- US-A1- 2009 045 211

## Description

L'invention se rattache au secteur technique des appareils distributeurs de matériau d'essuyage du type papier, ouate, non tissé, pour constituer dans différentes utilisations possibles des bandes à format prédéterminé et constituant des serviettes, papier essuie-tout, papier toilette, et papier d'essuyage en général.

Plus particulièrement, l'invention concerne les appareils distributeurs de bandes de matériau dit à dévidage central. Dans ce type d'appareil, la bobine de matériau est généralement présentée dans un carter dans une position verticale en appui sur la face inférieure du carter, qui présente une ouverture centrale pour permettre le passage et le déroulement de la bande de matériau tiré par l'utilisateur. Ce déroulement s'effectue par l'intérieur de la bobine de matériau, de sorte que le diamètre extérieur de la bobine reste le même, mais le déroulement en spires du matériau, sous l'effet de la traction par l'utilisateur, réduit progressivement l'épaisseur de la bobine dans sa partie utile correspondant à la présence de matériau. Un couvercle peut protéger le carter et la bobine.

En pratique, la bobine de matériau se présente dans une configuration prédécoupée ou non. C'est donc suite à la traction de l'utilisateur que le défilement de la bande s'effectue et sort de l'appareil.

Ce type d'appareil génère un gaspillage important de la bande de matériau, car l'utilisateur sectionne manuellement des longueurs de bandes sans forcément que cela corresponde réellement à ses besoins.

Outre ce gaspillage, se pose un problème de contrôle et de maintenance, car la présence de tels appareils nécessite qu'ils soient toujours en charge.

Pour tenter de remédier à ces inconvénients majeurs, le Demandeur a lui-même intégré des dispositifs à coupe automatique dans ce type d'appareils pour obtenir des formats de bandes de matériaux successifs pour l'utilisateur. Cela a notamment été décrit dans le brevet FR 2 667 854. Cette solution relève d'une certaine complexité d'aménagement de l'appareil distributeur par rapport aux conditions d'utilisation de celui-ci.

On connaît par le brevet US 2003/0122031 A1 un appareil distributeur de bande de matériau enroulé prédécoupé conditionné en bobine, comprenant un carter de réception de la bobine et un couvercle de fermeture articulé, ceux-ci étant aménagés dans leur partie antérieure avec une ouverture centrale permettant le passage et la distribution de la bande de matériau prédécoupé.

On connait par ailleurs le brevet US 6,145,782 divulguant les caractéristiques du préambule de la revendication 1. On connait également le brevet US 2009/0045211 A1, divulguant un demi-disque évidé en forme de croissant, afin que le papier provenant du rechargement d'une nouvelle bobine puisse être introduit dans un espace de sortie par l'intermédiaire d'une fente d'accès.

A partir de cet état de la technique d'appareils distributeur de bandes de matériau enroulé en bobine par guidage central et enroulé avec un prédécoupage obtenu lors de la fabrication de la bande, un des problèmes que se propose de résoudre l'invention est de concevoir un appareil distributeur de bandes de matériau prédécoupé enroulé en bobine qui soit très simple avec un minimum de composants et donc d'un coût de revient très réduit.

Pour résoudre ce problème, il a été pris en considération le fait que les matériaux distribués peuvent avoir des épaisseurs variables en fonction des applications et des marchés, et aussi des duretés variables.

L'invention résout ce problème par un appareil distributeur comprenant au moins les caractéristiques de la revendication 1. En effet il a été conçu et mis au point un appareil distributeur pour bandes d'un matériau souple conditionné en bobine, présentant à intervalles réguliers des lignes de déchirures pour constituer les bandes, ledit appareil comprenant, de manière connue :
- un carter de réception de ladite bobine, ledit carter présentant une ouverture circulaire pour le passage et la distribution d'une bande sous un effort de traction, et
- au moins une rondelle (3) fixée sur le carter (1) d'une manière concentrique à l'ouverture de distribution (1a), le diamètre interne d'au moins une rondelle (3) étant inférieur au diamètre de l'ouverture (1a), ladite ou lesdites rondelle(s) (3) étant réalisée(s) dans un matériau élastomère apte à être déformé sous l'effet de la distribution de matériau par ladite ouverture (1a) pour provoquer, d'une manière concomitante, la découpe d'une bande selon une ligne de déchirure.

Selon l'invention, ladite ou lesdites rondelle(s) coopère(nt) avec un élément actionnable manuellement et agencé pour réduire à volonté l'espace de sortie formé à travers le diamètre interne de la ou des rondelle(s) et l'élément actionnable manuellement, lequel est un disque évidé délimitant une ouverture circulaire de diamètre supérieur au diamètre interne de la ou des rondelle(s), le disque étant fixé au niveau de la ou des rondelle(s), avec capacité de déplacement angulaire et d'une manière excentrée par rapport à ladite ou auxdites rondelle(s) pour positionner l'ouverture du disque selon différentes orientations par rapport au diamètre interne de la ou des rondelles.

Il résulte de ces caractéristiques que l'appareil, selon l'invention, relève d'une très grande simplicité, et par conséquent, d'un coût de revient réduit, en considérant le très faible nombre de pièces utilisées et existant dans le commerce et suffisantes pour assurer une parfaite découpe des bandes au niveau des lignes de déchirures, et ce, quel que soit l'épaisseur du matériau et la conformation desdites déchirures, d'une part, et ce, quel que soit la façon de tirer la bande de matériau en vue de sa découpe, en combinaison avec la ou les rondelle(s) en matériau élastomère.

Le disque permet de résoudre le problème posé, de réduire à volonté et facilement le l'espace de sortie formé à travers le diamètre interne de ladite ou desdites rondelle(s) et le disque.

Avantageusement, le disque est assujetti à un ressort de rappel en position de réduction du diamètre interne de la ou des rondelles.

A partir de cette conception de base, différentes formes de réalisation de l'appareil peuvent être envisagées au niveau, notamment, de l'agencement et du nombre des rondelles en matériau élastomère du type caoutchouc.

Dans une forme de réalisation, l'appareil distributeur présente plusieurs rondelles en élastomère superposées de même diamètre interne.

Dans une autre forme de réalisation, l'appareil distributeur présente plusieurs rondelles en élastomère superposées et de diamètre interne dégressif en direction de la distribution de bande, pour créer un effet de cône.

Dans une autre forme de réalisation, entre les rondelles élastomères, est interposée une rondelle en matériau rigide dont le diamètre intérieur est au moins égal au diamètre de l'ouverture de distribution.

Quelles que soient les formes de réalisation, soit la ou les rondelle(s) est/sont fixée(s) à l'intérieur du carter, soit la ou les rondelle(s) est/sont fixée(s) à l'extérieur du carter.

Pour résoudre le problème posé du positionnement et de la fixation de la ou des rondelles en élastomère par rapport à l'ouverture de distribution, la ou les rondelle(s) est/sont montée(s) en combinaison avec un anneau support présentant des agencements de fixation par rapport à l'ouverture de distribution.

Dans une forme de réalisation, la ou les rondelle(s) est/sont positionnée(s) dans un chambrage formé dans l'épaisseur de l'anneau, qui peut avoir une forme en dôme, et est fixé par clipage sur la face externe du carter. L'élément actionnable manuellement pour réduire le diamètre des rondelles est monté dans le chambrage de l'anneau, qui présente une échancrure pour le déplacement d'un organe de manœuvre assujetti audit élément.

Selon une autre caractéristique, la ou les rondelle(s) présente(nt) des moyens d'indexation par rapport à l'ouverture de distribution. Les faces des rondelles en élastomère sont lisses ou présentent une rugosité.

A noter que l'appareil peut être conçu pour permettre une seule distribution de la bobine de matériau dans des positions différentes, soit à la verticale, dans le cas d'un dévidage central, soit à l'horizontale. Autrement dit, l'utilisateur peut avoir un choix possible dans le positionnement de la bobine de matériau, tout en conservant les caractéristiques de structure de l'appareil au niveau des agencements spécifiques pour la découpe d'une manière régulière et constante des bandes prédécoupées.

Ainsi, dans une forme de réalisation, la bobine de matériau est disposée dans un plan vertical dans le carter, son ouverture centrale étant en regard du l'ouverture formée sur la partie inférieure horizontale du carter, la bobine étant en appui sur ladite partie inférieure, ledit l'appareil étant utilisé avec le dévidage central de la bobine de matériau.

Dans une autre forme de réalisation, le carter présente sur ses faces latérales, des bras articulés dont les extrémités sont agencées avec des embouts récepteurs de la bobine de matériau, lesdits bras étant articulés d'une position verticale à une position horizontale pour correspondre au mode de positionnement de la bobine de matériau, lesdits bras étant verrouillés en position soit de relevage vertical, soit d'abaissement horizontal par des moyens disposés sur le carter, ledit appareil étant utilisé avec la position horizontale de la bobine de matériau.

Les moyens sont, par exemple, constitués par l'aménagement des faces latérales du carter avec un évidement pour la réception d'un bossage formé sur la partie extérieure des bras articulés, les faces latérales du carter présentant des butées limitant le basculement des bras jusqu'à l'horizontal.

L'invention est exposée ci-après plus en détail à l'aide des figures des dessins annexés dans lesquels :
La figure 1 est une vue en perspective avant montage des principaux éléments constitutifs de l'appareil selon l'invention.
La figure 2 est une vue en perspective de l'appareil en position ouverte, avant mise en place d'une bobine.
La figure 3 est une vue en perspective de l'appareil en position fermée.
La figure 4 est une vue en coupe longitudinale de l'appareil, en position ouverte, et avant mise en place de la bobine.
La figure 5 est une vue correspondant à la figure 4, après mise en place de la bobine et fermeture de l'appareil.
Les figures 6 à 12 montrent différentes formes de réalisation et de positionnement des rondelles en élastomère pour la découpe d'une bande.

Plus particulièrement les figures 6, 8 et 10 sont des vues partielles, à caractère schématique et en coupe longitudinale, au niveau des rondelles, lorsqu'aucun effort de traction n'est effectué sur la bande, tandis que les figures 7 et 9 correspondent respectivement aux figures 6 et 8, et montrent l'action des rondelles lorsqu'un effort de traction est exercé sur la bande, au vu de sa découpe.

La figure 11 est une vue de dessous correspondant à la figure 10.

Les figures 13 et 14 montrent, à titre d'exemple, une forme de réalisation en position d'utilisation verticale de la bobine (figure 13), et en position d'utilisation horizontale de la bobine (figure 14).

L'appareil distributeur de bande de matériau souple est défini dans son ensemble par (A). Le matériau souple conditionné en bobine est désigné dans son ensemble par (B) et présente, de manière connue, à intervalles réguliers, des lignes de déchirures ou de fragilisation, ou autres, pour constituer des bandes de longueurs prédéterminées. On rappelle que le matériau souple, qui peut être un matériau d'essuyage, de tous types connus et appropriés, papier, ouate, non-tissé, en étant apte à constituer des serviettes, papier essuie-tout, papier toilette ..., peut être réalisé dans différentes épaisseurs.

L'appareil comprend un carter (1) de réception de la bobine (B), ledit carter (1) présentant une ouverture circulaire (1a) pour le passage et la distribution d'une bande (B1), sous l'effet d'un effort de traction exercé par l'utilisateur. Dans une forme de réalisation non limitative illustrée aux figures des dessins, le carter de réception (1) présente une face arrière (1b), une partie inférieure horizontale (1c) dans laquelle est formée l'ouverture de distribution (1a), et des faces latérales (1d). Le carter (1) reçoit, à libre articulation, un couvercle (2). Le couvercle et ledit carter présentent des moyens complémentaires de verrouillage de tous types connus et appropriés. Bien évidemment, le carter et le couvercle peuvent être réalisés dans différents matériaux, et présentent différents profils.

Selon une caractéristique à la base de l'invention, la découpe des bandes de matériaux, au niveau des lignes de prédécoupes, est réalisée par au moins une rondelle (3), fixée sur le carter (1), notamment sur la partie (1c), d'une manière concentrique à l'ouverture de distribution (1a). Le diamètre interne (3a) de la rondelle (3) ou des rondelles (3), est inférieur au diamètre de l'ouverture de distribution (1a). D'une manière importante, la ou lesdites rondelle(s) (3) est/sont réalisée(s) dans un matériau élastomère apte à être déformé sous l'effet d'une distribution du matériau, au travers de ladite ouverture (1a), pour provoquer de manière concomitante, la découpe d'une bande selon une ligne de déchirure considérée.

Par exemple, la ou les rondelle(s) (3) en matériau élastomère peuvent être réalisée(s) dans tous types de matière caoutchouteuse, dont la dureté est variable et peut être fonction de la nature du matériau. De même, les rondelles (3) peuvent être lisses ou présenter une certaine rugosité. La ou les rondelle(s) élastomère(s) (3) peuvent être également constituées par un joint torique.

A la figure 12, la ou les rondelle(s) en élastomère (3) est/sont montée(s) en combinaison avec un anneau support (5) présentant des agencements de fixation, par rapport à l'ouverture de distribution (1a). Par exemple, la ou les rondelle(s) (3) est/sont positionnée(s) dans un chambrage (5a) formé dans l'épaisseur de l'anneau (5), en y étant maintenue(s) par une rondelle rigide (6). L'anneau (5) peut avoir une forme en dôme et être fixé par clipage, par exemple, au niveau de la face externe du carter (1) sur la partie inférieure (1c) et co-axialement à l'ouverture de distribution (1a).

Avantageusement, la ou les rondelle(s) (3) coopèrent avec un élément (7) actionnable manuellement et agencé pour réduire à volonté le diamètre interne de la ou des rondelle(s) (3). Cet élément (7) est constitué par un disque évidé, délimitant une ouverture circulaire (7a), de diamètre supérieur au diamètre interne de la ou des rondelle(s) élastomère(s) (3). Le disque (7) est positionné co-axialement au niveau de la ou des rondelle(s) élastomère(s) (3), avec capacité de déplacement angulaire excentré par rapport auxdites rondelles. Par exemple, le disque (7) est fixé à à une rondelle rigide (4) au moyen d'un axe pivot (18). La rondelle rigide (4) est, par exemple, fixée à l'extérieur du carter (1), d'une manière concentrique à l'ouverture (1a) dudit carter. Il résulte de cette articulation excentrée (18) que lorsque l'on agit sur le disque (7), au moyen d'un organe de manœuvre sous forme, par exemple, d'un doigt (7b), l'ouverture (7a) du disque est positionnée selon différentes orientations par rapport au diamètre interne de la ou des rondelle(s) (3), modifiant ainsi son diamètre (tracé traits interrompus figure 11).

A noter que la face de dessus du disque (7), en contact avec la rondelle (4), peut être recouverte d'un matériau caoutchouteux (12). Avantageusement, le disque (7) est assujetti à un ressort de rappel (13) en position de réduction du diamètre interne de la ou des rondelle(s) (3). De même, le disque est de préférence monté dans le chambrage (5a) de l'anneau (5), qui présente une échancrure pour le déploiement du doigt (7b).

Il résulte de ces caractéristiques que dans une position du disque (7), l'ouverture (7a) de ce dernier est disposée concentriquement à l'ouverture de distribution (1a) de l'appareil, pour permettre l'engagement du papier après chargement de la bobine pour une première utilisation.

Dans une autre position du disque, l'ouverture (7a) est excentrée par rapport à l'ouverture (la), correspondant à une diminution du diamètre des rondelles (3) pour la distribution et la découpe d'une bande sous un faible effort de traction exercé sur le papier débordant de l'ouverture (1a) (tracé traits interrompus figure 11).

A partir de cette conception de base, différentes formes de réalisation peuvent être envisagées, comme le montrent les figures 6 à 12 des dessins, notamment.

Par exemple, l'ouverture (1a) peut être en communication avec plusieurs rondelles (3) superposées et de même diamètre interne (figure 12), ou bien l'ouverture (1a) peut être en communication avec plusieurs rondelles (3) superposées et de diamètre interne dégressif en direction de la distribution des bandes pour créer un effet de cône (figures 6, 7, 8, 9).

Dans une forme de réalisation préférée, qui ne saurait, toutefois, être considéré comme limitative, et dans le cas de plusieurs rondelles (3) en élastomère entre lesdites rondelles (3), est interposée une rondelle (4) en matériau rigide, dont le diamètre interne (4a) est au moins égal au diamètre de l'ouverture de distribution (1a).

Quelle que soit la forme de réalisation, c'est-à-dire, d'agencements des rondelles, ces dernières peuvent être fixées à l'extérieur du carter (figures 6, 7, et 10, 11) ou à l'intérieur du carter (figures 8, 9). Les différentes rondelles (3) en élastomère, et les rondelles rigides (4) présentent tous types de moyens d'indexation angulaire et tous types de moyens de fixation, par rapport à l'ouverture de distribution (1a).

Quelles que soient les formes de réalisation, et les agencements des rondelles élastomères (3), après avoir engagé le matériau au travers de l'ouverture de distribution (1a), et par conséquent au travers du diamètre (3a) interne de la ou des rondelle(s) élastomère(s) (3), cette ou ces dernières se déforme(nt) élastiquement sous l'effet de l'effort de traction exercée sur le matériau. Il en résulte un effet de pincement au niveau dudit matériau, provoquant de manière concomitante, le découpage d'une bande au niveau de la ligne de prédécoupe ou de fragilisation considérée, et ce, quelles que soient l'intensité et l'orientation de la force de traction exercée par l'utilisateur sur le matériau. On renvoie, plus particulièrement, aux figures 7 et 9 des dessins.

Dans les formes de réalisation illustrées aux figures (1 à 12) notamment, le matériau est disposé dans un plan vertical, l'ouverture centrale de la bobine étant disposée en regard de l'ouverture de distribution (1a) formée dans l'épaisseur de la partie inférieure (1c) du carter (1). La bobine (B) est en appui sur cette partie inférieure, et sur la ou les rondelle(s) (3) et/ou (4), lorsque cette ou ces dernière(s) est/sont fixées à l'intérieur du carter (1). Dans cette forme de réalisation, l'appareil est utilisé avec le dévidage par le centre de la bobine de matériau.

Les figures 13 et 14 montrent, à titre d'exemple indicatif, mais non limitatif, une forme de réalisation de l'appareil, notamment au niveau du carter, pour la distribution du matériau, en position verticale, de la bobine (figure 13) ou en position horizontale (figure 14). Le carter (1) présente sur ses faces latérales des bras (8) articulés dont les extrémités sont agencées avec des embouts (8a) récepteurs de la bobine de matériau (B). Les bras (8) sont articulés d'une position verticale à une position horizontale pour correspondre au mode de positionnement de la bobine de matériau. Les bras(8) peuvent être verrouillés en position de relevage vertical pour une utilisation verticale de la bobine (figure 13), ou en position d'abaissement horizontal pour une utilisation horizontale de la bobine (figure 14) par des moyens (9) (10) et (11), disposés sur le carter (1). Par exemple, ces moyens sont constitués pas l'aménagement des faces latérales du carter avec un évidement (9) par réception d'un bossage (10) former sur la partie extérieure des bras articulés (8). Les faces latérales du carter présentent des butées (11) limitant le basculement des bras jusqu'à la position horizontale, ou sensiblement horizontale.

Les avantages ressortent bien de la description. On souligne et on rappelle la simplicité de conception de l'appareil pour la découpe de bandes prédécoupées et de matériaux par l'utilisation de simples rondelles en élastomère, du type de celles couramment utilisées dans le commerce.

## Revendications

1. Appareil distributeur pour bandes d'un matériau souple conditionné en bobine, et présentant à intervalles réguliers des lignes de déchirures pour constituer les bandes, ledit appareil comprend un carter (1) de réception de ladite bobine (B), ledit carter (1) présentant une ouverture circulaire (1a) pour le passage et la distribution d'une bande sous un effort de traction, l'appareil comprenant au moins une rondelle (3) fixée sur le carter (1) d'une manière concentrique à l'ouverture de distribution (la), le diamètre interne de ladite au moins une rondelle (3) étant inférieur au diamètre de l'ouverture (la), ladite ou lesdites rondelle(s) (3) étant réalisée(s) dans un matériau élastomère apte à être déformé sous l'effet de la distribution de matériau par ladite ouverture (1a) pour provoquer, d'une manière concomitante, la découpe d'une bande selon une ligne de déchirure, ***caractérisé* en ce que** ladite ou lesdites rondelle(s) (3) coopère(nt) avec un élément (7) actionnable manuellement pour réduire à volonté l'espace de sortie formé à travers le diamètre interne de la ou des rondelle(s) (3) et ledit élément actionnable, ***et en ce que*** l'élément (7) actionnable manuellement est un disque évidé délimitant une ouverture circulaire (7a) de diamètre supérieur au diamètre interne de la ou des rondelle(s) (3), le disque étant fixé au niveau de la ou des rondelle(s), avec capacité de déplacement angulaire et d'une manière excentrée par rapport à ladite ou auxdites rondelle(s) pour positionner l'ouverture (7a) du disque selon différentes orientations par rapport au diamètre interne de la ou des rondelles.

2. Appareil distributeur, selon la revendication 1, ***caractérisé* en ce que** le disque (7) est assujetti à un ressort de rappel en position de réduction du diamètre interne de la ou des rondelles (3).

3. Appareil distributeur selon l'une quelconque des revendications 1 ou 2 ***caractérisé* en ce qu'**il présente plusieurs rondelles (3) en élastomère superposées de même diamètre interne (3a).

4. Appareil distributeur selon l'une quelconque des revendications 1 ou 2, ***caractérisé* en ce qu'**il présente plusieurs rondelles (3) en élastomère superposées et de diamètre interne (3a) dégressif en direction de la distribution de bande, pour créer un effet de cône.

5. Appareil distributeur selon l'une quelconque des revendications 3 ou 4, ***caractérisé* en ce qu'**entre les rondelles élastomères (3) est interposée une rondelle (4) en matériau rigide dont le diamètre intérieur est au moins égal au diamètre de l'ouverture de distribution (1a).

6. Appareil distributeur selon l'une quelconque des revendications 1 à 5, ***caractérisé* en ce que** la ou les rondelle(s) en élastomère est/sont fixée(s) à l'intérieur du carter (1).

7. Appareil distributeur selon l'une quelconque des revendications 1 à 5, ***caractérisé* en ce que** la ou les rondelle(s) en élastomère est/sont fixée(s)à l'extérieur du carter (1).

8. Appareil distributeur selon l'une quelconque des revendications 1 à 7, ***caractérisé* en ce que** la ou les rondelle(s) en élastomère est/sont montée(s) en combinaison avec un anneau support (5) présentant des agencements de fixation par rapport à l'ouverture (1a) de distribution.

9. Appareil distributeur selon les revendications 1 et 8 en combinaison, ***caractérisé* en ce que** la ou les rondelle(s) en élastomère est/sont positionnée(s) dans un chambrage (5a) formé dans l'épaisseur de l'anneau, ledit chambrage recevant le disque (7).

10. Appareil distributeur selon la revendication 8 ou 9, ***caractérisé* en ce que** l'anneau (5) a une forme en dôme, et est fixé par clipage sur la face externe du carter (1).

11. Appareil distributeur selon la revendication 5, ***caractérisé* en ce que** les rondelles élastomères (3) et rigides (4) présentent des moyens d'indexation par rapport à l'ouverture de distribution (1a).

12. Appareil distributeur selon l'une quelconque des revendications 1 à 11, ***caractérisé* en ce que** les faces de la ou des rondelle(s) en élastomère (3) sont lisses ou présentent une rugosité.

13. Appareil distributeur selon l'une quelconque des revendications 1 à 12, ***caractérisé en ce que*** la bobine de matériau est disposée dans un plan vertical dans le carter (1), son ouverture centrale étant en regard de l'ouverture (1a) formée sur une partie inférieure horizontale du carter (1), la bobine étant en appui sur ladite partie inférieure, ledit l'appareil étant utilisé avec le dévidage central de la bobine de matériau.

14. Appareil distributeur selon l'une quelconque des revendications 1 à 12, ***caractérisé en ce que*** le carter (1) présente sur ses faces latérales des bras (8) articulés dont les extrémités sont agencées avec des embouts récepteurs de la bobine de matériau, lesdits bras (8) étant articulés d'une position verticale à une position horizontale pour correspondre au mode de positionnement de la bobine de matériau, lesdits bras (8) étant verrouillés par des moyens (9-10-11) disposés sur le carter (1) en position, soit relevée verticalement, soit pour une utilisation en position verticale de la bobine de matériau abaissée horizontalement pour une utilisation dudit appareil en position horizontale de la bobine de matériau.

## Patentansprüche

1. Spendergerät für Streifen aus flexiblem Material, die auf Spulen gewickelt sind und in regelmäßigen Intervallen Reißlinien aufweisen um diese Streifen zu bilden, das Gerät umfasst ein Aufnahmegehäuse (1) für diese Spule (B), dieses Gehäuse (1) weist eine ringförmige Öffnung (1a) auf, zur Durchführung und der Ausgabe eines Streifens unter Zugwirkung, das Gerät enthält mindestens eine Sicherungsscheibe (3). die am Gehäuse (1) konzentrisch zur Spenderöffnung (1a) befestigt ist, der Innendurchmesser dieser mindestens einen Sicherungsscheibe (3) ist kleiner als der Durchmesser der Öffnung (la), diese Sicherungsscheibe(n) (3) werden aus einem elastomeren Material hergestellt, das sich unter der Wirkung der Ausgabe des Materials durch die erwähnte Öffnung (1a) hindurch verformen kann, um gleichzeitig das Abtrennen eines Streifens entlang einer Reißlinie zu veranlassen, ***dadurch gekennzeichnet, dass*** diese Sicherungsscheibe(n) (3) mit einem manuell bedienbaren Element (7) zusammenarbeitet(arbeiten), um die Spenderöffnung über den Innendurchmesser der Sicherungsscheibe(n) (3) und dieses bedienbare Element nach Belieben verändern zu können, ***und dass*** es sich bei diesem manuell bedienbaren Element (7) um eine Scheibe mit Aussparungen handelt, die eine Öffnung (7a) begrenzen, deren Durchmesser größer ist, als der Innendurchmesser der Sicherungsscheibe(n) (3), die Scheibe ist in Höhe der Sicherungsscheibe(n) befestigt, und kann im Winkel und exzentrisch bezogen auf diese Sicherungsscheibe(n) verschoben werden, um die Öffnung (7a) der Scheibe nach verschiedenen Richtungen bezogen auf den Innendurchmesser der Sicherungsscheibe(n) zu positionieren.

2. Spendergerät nach Anspruch 1, ***dadurch gekennzeichnet, dass*** die Scheibe (7) mit einer Feder zur Rückstellung in die reduzierte Position des Innendurchmessers der Sicherungsscheiben (3) ausgestattet ist.

3. Spendergerät nach irgendeinem der Ansprüche 1 oder 2, ***dadurch gekennzeichnet, dass*** sie mehrere übereinandergelegte Sicherungsscheiben (3) aus Elastomer aufweist, mit demselben Innendurchmesser (3 a).

4. Spendergerät nach irgendeinem der Ansprüche 1 oder 2, ***dadurch gekennzeichnet, dass*** sie mehrere übereinandergelegte Sicherungsscheiben (3) aus Elastomer aufweist, mit absteigendem Innendurchmesser (3a) in Spenderrichtung des Streifens, um einen Kegeleffekt zu erzeugen.

5. Spendergerät nach irgendeinem der Ansprüche 3 oder 4, ***dadurch gekennzeichnet, dass*** zwischen die Elastomersicherungsscheiben (3) eine Scheibe (4) aus starrem Material gelegt ist, deren Innendurchmesser mindestens gleich dem Durchmesser der Spenderöffnung (1a) ist.

6. Spendergerät nach irgendeinem der Ansprüche 1 bis 5, ***dadurch gekennzeichnet, dass*** die Elastomerscheibe(n) innerhalb des Gehäuses (1) befestigt ist(sind).

7. Spendergerät nach irgendeinem der Ansprüche 1 bis 5, ***dadurch gekennzeichnet, dass*** die Elastomerscheibe(n) außerhalb des Gehäuses (1) befestigt ist(sind).

8. Spendergerät nach irgendeinem der Ansprüche 1 bis 7, ***dadurch gekennzeichnet, dass*** die Elastomerscheibe(n) in Kombination mit einem Haltering (5) montiert ist/sind, der Aussparungen zur Befestigung, bezogen auf die Spenderöffnung (1a) aufweist.

9. Spendergerät nach irgendeinem der Ansprüche 1 bis 8 in Kombination, ***dadurch gekennzeichnet, dass*** die Elastomerscheibe(n) in einer Aussparung (5a) untergebracht sind, die in der Dicke des Rings vorgesehen ist, diese Aussparung nimmt die Scheibe (7) auf.

10. Spendergerät nach irgendeinem der Ansprüche 8 oder 9, ***dadurch gekennzeichnet, dass*** der Ring (5) gewölbt ist und auf die Außenseite des Gehäuses (1) aufgesteckt ist.

11. Spendergerät nach Anspruch 5, ***dadurch gekennzeichnet, dass*** die Elastomersicherungsscheiben (3) und die starren Sicherungsscheiben (4) Anzeigevorrichtungen, bezogen auf die Spenderöffnung (1 a) aufweisen.

12. Spendergerät nach irgendeinem der Ansprüche 1 bis 11, ***dadurch gekennzeichnet, dass*** die Flächen der Elastomerscheibe(n) (3) glatt oder rau sind.

13. Spendergerät nach irgendeinem der Ansprüche 1 bis 12, ***dadurch gekennzeichnet, dass*** die Materialspule in vertikaler Ebene im Gehäuse (1) angeordnet ist, ihre zentrale Öffnung befindet sich gegenüber der Öffnung (1a) die in einem unteren horizontalen Teil des Gehäuses (1) gebildet ist, die Spule liegt dabei auf dem unteren Teil auf, dieses Gerät wird mit dem zentralen Abwickeln der Materialspule verwendet.

14. Spendergerät nach irgendeinem der Ansprüche 1 bis 12, ***dadurch gekennzeichnet, dass*** das Gehäuse (1) auf seinen Seitenflächen mit Gelenk versehene Arme (8) aufweist, deren Enden mit Aufnahmevorrichtungen für die Materialspule ausgestattet sind, die Arme (8) können von einer vertikalen Position bis zu einer horizontalen Position abgewinkelt werden, um der Art der Positionierung der Materialspule zu entsprechen, diese Arme (8) werden über am Gehäuse (1) vorgesehene Vorrichtungen (9-10-11) in einer Position verriegelt, die entweder vertikal angehoben ist, oder für eine Verwendung der Materialspule in vertikaler Position horizontal abgesenkt zur Verwendung dieses Gerätes in einer horizontalen Position der Materialspule.

## Claims

1. A dispensing apparatus for strips of coiled flexible material, and having at regular intervals tear lines to form the strips, said apparatus comprises a casing (1) receiving said coil (B), said casing (1) having a circular opening (1a) for the passage and distribution of a strip under a tensile stress, the apparatus comprising at least one washer (3) fixed on the casing (1) concentrically with the distribution opening (1a), the internal diameter of said at least one washer (3) being smaller than the diameter of the opening (1a), said one or more washers (3) being made of an elastomeric material capable of being deformed under the effect of the material distribution through said opening (1a) to achieving, concomitantly, a strip cut according to a tear line ***characterized in that*** said one or more washers (3) cooperate(s) with an element (7) manually operable to reduce at will the exit space formed through the internal diameter of the said one or more washer(s) (3) and the said element (7), ***and in that*** the manually operable element (7) is a hollowed disk bounding a circular opening (7a) whose diameter is greater than the internal diameter of the one or more washers (3), the disk being fixed at the one or more washers with a capacity for angular displacement and eccentrically with respect to said one or more washers for positioning the opening (7a) of the disc at different orientations relative to the internal diameter of the one or more washers.

2. The dispensing apparatus according to claim 1, ***characterized* in that** disc (7) is connected to a return spring to the internal diameter reduction position of the one or more washers (3).

3. The dispensing apparatus according to claim 1 or 2, ***characterized* in that** it comprises a plurality of superimposed elastomeric washers (3) having the same internal diameter (3a).

4. The dispensing apparatus according to claim 1 or 2, ***characterized* in that** it has a plurality of superimposed elastomeric washers (3) with an internal diameter (3a) decreasing towards the strip dispensing direction, so as to create a cone effect.

5. The dispensing apparatus according to any one of the claims 3 or 4, ***characterized* in that** a washer (4) of rigid material is interposed between the elastomeric washers (3), whose internal diameter is at least equal to the diameter of the dispensing opening (1a).

6. The dispensing apparatus according to any one of the claims 1-5, ***characterized* in that** the one or more elastomeric washers are fastened inside the casing (1).

7. The dispensing apparatus according to any one of the claims 1-5, ***characterized* in that** the one or more elastomeric washers are fastened outside the casing (1).

8. The dispensing apparatus according to any one of the claims 1-7, ***characterized* in that** the one or more elastomeric washers are mounted in combination with a support ring (5) having fastening arrangements relative to the dispensing opening (1a).

9. The dispensing apparatus according to claims 1 and 8, ***characterized* in that** the one or more elastomeric washers are positioned in an undercut (5a) formed in the thickness of the ring, said undercut receiving the disc (7).

10. The dispensing apparatus according to claim 8 or 9, ***characterized* in that** the ring (5) has a dome shape, and is fixed by clipping onto the outer face of the casing (1).

11. The dispensing apparatus according to claim 5, ***characterized* in that** the elastomeric (3) and rigid (4) washers comprise an indexing means relative to the dispensing opening (1a).

12. The dispensing apparatus according to any of the claims 1 to 11, ***characterized* in that** the faces of the one or more elastomeric washers (3) are smooth or rough.

13. The dispensing apparatus according to any one of the claims 1-12, ***characterized* in that** the coil of material is arranged on a vertical plane in the casing (1), its central opening being opposite to the said opening (1a) formed on a horizontal lower part of the casing (1), the coil being supported on said lower portion, said apparatus being used with the central unwinding of the coil of material.

14. The dispensing apparatus according to any one of claims 1-12, ***characterized* in that** the casing has on its side faces hinged arms (8), whose ends are provided with tips receiving the material coil, said arms (8) being hinged from a vertical position to a horizontal position to correspond to the positioning mode of the material coil, said arms (8) being locked in position by means (9-10-11) arranged on the casing (1), either in a vertically raised position for use in a vertical position of the material coil, either in a horizontal position, for using said apparatus in the horizontal position of the material coil.
